# EUROPÄISCHE PATENTSCHRIFT

(11) **EP 4 026 971 B1**
(45) Veröffentlichungstag und Bekanntmachung des Hinweises auf die Patenterteilung: **12.06.2024**
(21) Anmeldenummer: 21151001.1
(22) Anmeldetag: 11.01.2021
(51) Int. Cl.: E05B 65/08, E05C 3/14

(54) **VORRICHTUNG ZUM VERSCHLIESSEN VON GEBÄUDEÖFFNUNGEN, VERFAHREN ZUR HERSTELLUNG, VERWENDUNG EINES MITNEHMERS, RASTHAKEN**
DEVICE FOR CLOSING OPENINGS OF BUILDINGS, METHOD FOR ITS MANUFACTURE, USE OF A RETAINER, LOCKING HOOK
DISPOSITIF DE FERMETURE DES OUVERTURES DE BÂTIMENT, PROCÉDÉ DE FABRICATION, UTILISATION D'UN CROCHET D'ENCLIQUETAGE ENTRAÎNEUR

(43) Veröffentlichungstag der Anmeldung: 13.07.2022
(62) Teilanmeldung aus: 23162898.3
(73) Patentinhaber: Kneer, Ingo, 88521 Ertingen (DE)
(72) Erfinder: Kneer, Ingo, 88521 Ertingen (DE)
(74) Vertreter: Isarpatent

(56) Entgegenhaltungen:
- EP-A1- 2 476 828
- WO-A1-2011/088234
- DE-B- 1 237 461
- DE-U1-202013 000 236
- GB-A- 912 240
- GB-A- 999 052
- US-A1- 2006 290 141

## Beschreibung

### GEBIET DER ERFINDUNG

Die vorliegende Erfindung betrifft eine Vorrichtung zum Verschließen von Gebäudeöffnungen, ein Verfahren zur Herstellung einer Vorrichtung zum Verschließen von Gebäudeöffnungen, eine Verwendung eines Mitnehmers einer Vorrichtung zum Verschließen von Gebäudeöffnungen sowie einen entsprechenden Schlitten zum verschiebbaren Führen einer Schiebewand entlang einer Schienenführung

### TECHNISCHER HINTERGRUND

Glasschiebewände oder vergleichbare Schiebewände werden zum Öffnen und Verschießen von großräumigen Gebäudeöffnungen, wie z.B. eines Wintergartens bzw. einer Terrassenüberdachung mit Seitenwänden eingesetzt. Die Glasschiebewände sollten in einer geschlossenen Stellung arretierbar sein, um ungewolltes Öffnen zu vermeiden und einen gewissen Eindringschutz bereit zu stellen.

Bekannte Systeme verwenden verschiedene Formen von Verschlie-ßeinrichtungen, die eine letzte Schiebewand im geschlossenen Zustand blockieren. Bei solchen Einrichtungen handelt es sich in der Regel um von außen sichtbare Bauteile, die einerseits einen sicherheitstechnischen andererseits aber auch einen ästhetischen Schwachpunkt darstellen.

Die DE 20 2013 000 236 U1 beschreibt eine Riegelvorrichtung für eine Schiebetür mit einem Gehäuse und einem schwenkbeweglich gelagerten Riegelhaken, in dem eine Aussparung mit einer oberen Längskante die zu einer Längserstreckung des Riegelhakens geneigt ausgebildet ist, wobei die Aussparung von einem Stift durchgriffen ist, der seinerseits zur Betätigung des Riegelhakens längsbeweglich relativ zum Gehäuse an diesem gelagert ist.

Die EP 2 476 828 A1 beschreibt eine Verriegelungsvorrichtung für einen Schiebeflügel eines Schiebeflügelsystems, umfassend ein Gehäuse, in dem ein Verriegelungshaken schwenkbar gelagert ist, der mit einem Bedienhebel verbunden ist, über den der Verriegelungshaken in eine Verriegelungs- und eine Entriegelungsposition bewegbar ist, wobei in dem Gehäuse Mittel zur Festlegung des Verriegelungshakens angeordnet sind.

### ZUSAMMENFASSUNG DER ERFINDUNG

Vor diesem Hintergrund liegt der vorliegenden Erfindung die Aufgabe zugrunde, eine einfache, sichere und ästhetische Vorrichtung zum Verschließen von Gebäudeöffnungen mit Schiebewänden bereitzustellen.

Erfindungsgemäß wird diese Aufgabe durch eine Vorrichtung zum Verschließen von Gebäudeöffnungen mit den Merkmalen des

Patentanspruchs 1 und/oder durch ein Verfahren mit den Merkmalen des Patentanspruchs 10 und/oder eine Verwendung mit den Merkmalen des Patentanspruchs 13 gelöst.

Demgemäß ist vorgesehen:
- Eine Vorrichtung zum Verschließen von Gebäudeöffnungen, mit: einer Schienenführung; einem zum verschiebbaren Führen einer ersten Schiebewand ausgebildeten Schlitten, welcher entlang der Schienenführung horizontal verschiebbar ausgebildet ist; einem Mitnehmer zum horizontal kraftübertragenden Mitnehmen einer entlang der Schienenführung parallel verschiebbaren zweiten Schiebewand; und einer Rückhalteeinrichtung zum Rückhalten des Schlittens in einer vorbestimmten Position entlang der Schienenführung, wobei der Mitnehmer als relativ zu dem Schlitten vertikal beweglicher Betätigungsteil der Rückhalteeinrichtung ausgebildet ist.
- Ein Verfahren zur Herstellung einer Vorrichtung zum Verschließen von Gebäudeöffnungen nach einem der vorstehenden Ansprüche, mit den Schritten: Bereitstellen eines zum verschiebbaren Führen einer Schiebewand ausgebildeten Schlittens, eines zum horizontal kraftübertragenden Mitnehmen einer parallel verschiebbaren Schiebewand ausgebildeten Mitnehmers und einer Rückhalteeinrichtung zum Rückhalten des Schlittens; Koppeln der Rückhalteeinrichtung mit dem Schlitten; und Koppeln des Mitnehmers mit der Rückhalteeinrichtung als relativ zu dem Schlitten vertikal beweglicher Betätigungsteil der Rückhalteeinrichtung.
- Eine Verwendung eines Mitnehmers, welcher zum horizontal kraftübertragenden Mitnehmen einer Schiebewand ausgebildet ist, als vertikal beweglicher Betätigungsteil einer Rückhalteeinrichtung, welche zum Rückhalten eines Schlittens in einer vorbestimmten Position entlang einer Schienenführung ausgebildet ist.

Die der vorliegenden Erfindung zugrunde liegende Idee besteht darin, einen zum Zusammenwirken von Schiebewänden vorgesehenen Mitnehmer mit der zusätzlichen Funktionalität als Betätigungsteil einer Rückhalteeinrichtung vorzusehen. Dazu wird eine vertikale Beweglichkeit des Mitnehmers vorgesehen und die Rückhalteeinrichtung mit dem Mitnehmer derart gekoppelt, dass sie mittels einer vertikale Bewegung des Mitnehmers betätigbar, insbesondere lösbar, ist.

Auf diese Weise wird eine einfache Bedienbarkeit der Rückhalteeinrichtung bereitgestellt, ohne dass dazu zusätzliche sichtbare Betätigungselemente notwendig sind.

Vorteilhafte Ausgestaltungen und Weiterbildungen ergeben sich aus den weiteren Unteransprüchen sowie aus der Beschreibung unter Bezugnahme auf die Figuren der Zeichnung. Gemäß einer Ausführungsform weist die Rückhalteeinrichtung einen beweglich gelagerten Rasthaken auf, welcher mittels des Mitnehmers betätigbar und zum Eingriff mit einem ortsfesten Gegenrastelement ausgebildet ist. Auf diese Weise ist einerseits eine selbsttätige Verrastung zum Rückhalten des Schlittens und andererseits eine einfache und zuverlässige Mechanik bereitgestellt. Vorzugsweise ist der Rasthaken teilweise in einer Aufnahme der Rückhalteeinrichtung aufgenommen und darin gelagert.

Gemäß einer Ausführungsform ist der Mitnehmer mit dem Rasthaken gekoppelt. Beispielsweise kann dazu eine Gewindebohrung in dem Rasthaken vorgesehen sein, in welche der Mitnehmer eingeschraubt werden kann. Der Rasthaken ist somit mittels vertikaler Bewegung des Mitnehmers um eine Drehachse drehbar. Insbesondere ist eine Vorspannfeder in der Aufnahme vorgesehen, sodass der Rast federvorgespannt drehbar ist. Insbesondere ist der Rasthaken in eine verrastete Stellung vorgespannt, sodass er zu Lösen entgegen der Federvorspannung gedreht werden muss.

Gemäß einer Ausführungsform ist die Drehachse vertikal versetzt zu dem Rasthaken angeordnet. Auf diese Weise lässt sich ein vorteilhafte einbruchhemmende Kinematik realisieren.

Gemäß einer Weiterbildung weist der Rasthaken einen Hinterschnitt auf, welcher eine schräg verlaufende Eingriffkante zum Eingriff mit dem Gegenrastelement aufweist, wobei die Eingriffkante tangential zu der Drehachse ausgerichtet ist, so dass eine Drehung des Rasthakens eine Verschiebung der Eingriffkante im Wesentlichen entlang des schrägen Verlaufs bewirkt und der Rasthaken ohne translatorische Relativbewegung aus einem Eingriff mit dem Gegenrastelement lösbar ist. Somit ist die Rastpaarung gleichzeitig einbruchhemmend und dennoch leicht lösbar ausgebildet.

Gemäß einer Ausführungsform ist der Rasthaken relativ zu einer Schiene der Schienenführung in einer vorbestimmten Höhe angeordnet, wobei das Gegenrastelement eine Gegenrastkante und einen vertikalen Fortsatz aufweist, welcher zur Kontaktierung der Schiene ausgebildet und zur vorbestimmten Justierung der Anordnung der Gegenrastkante auf Höhe des Rasthakens ausgelegt ist. Auf diese Weise wird vorteilhaft die Montage vereinfacht, da ein Justageaufwand für die Positionierung des Gegenrastelements entfällt.

Gemäß einer Ausführungsform weist der Schlitten einen Koppelabschnitt zur Kopplung der Rückhalteeinrichtung auf, wobei der Rasthaken in einer Aufnahme der Rückhalteeinrichtung gelagert ist, welche mit dem Koppelabschnitt des Schlittens in horizontaler Richtung kraftübertragend gekoppelt ist. Vorteilhaft ist die Rückhalteeinrichtung somit modular mit dem Schlitten koppelbar. Insbesondere kann der Koppelabschnitt hakenartig ausgebildet sein, und die Aufnahme eine korrespondierende Lasche oder einen korrespondierenden Gegenhaken aufweisen, sodass sie auf einfache Weise formschlüssig eingehängt, vorzugsweise verklemmt, und somit in horizontaler Richtung kraftübertragend gekoppelt sind.

Gemäß einer Ausführungsform weist der Mitnehmer einen in einer vertikalen Kulisse laufenden, insbesondere spielbehaftet laufenden, Zapfen auf, der mit der Rückhalteeinrichtung, insbesondere dem Rasthaken, gekoppelt ist. Auf diese Weise lässt sich auf einfache Weise einerseits die vertikale Bewegbarkeit und andererseits die Ausbildung als Betätigungsteil realisieren.

Gemäß einer Ausführungsform weist der Mitnehmer eine dämpfende Ummantelung des Zapfens auf, wobei die Ummantelung die Kulisse in jeder Stellung des Zapfens von außen unsichtbar abdeckt. Vorteilhaft ist die Rückhalteeinrichtung somit von außen unsichtbar und ästhetisch versteckt angeordnet.

Gemäß einer Ausführungsform ist das Gegenrastelement in einem die erste Schiebewand in einem verschlossenen Zustand seitlich aufnehmenden vertikalen Seitenabschlussprofil versenkt, insbesondere formschlüssig darin verankert, angeordnet. Vorteilhaft braucht das Gegenrastelement zur Montage daher lediglich in das Seitenabschlussprofil eingeschoben werden.

Gemäß einer Ausführungsform des Verfahrens weist die Rückhalteeinrichtung einen beweglich gelagerten Rasthaken auf, welcher mittels des Mitnehmers betätigbar und zum Eingriff mit einem Gegenrastelement ausgebildet wird, wobei das Gegenrastelement in einem die Vorrichtung begrenzenden vertikalen Seitenabschlussprofil versenkt wird, insbesondere formschlüssig darin verankert wird. Vorteilhaft braucht das Gegenrastelement zur Montage daher lediglich in das Seitenabschlussprofil eingeschoben werden.

Gemäß einer Ausführungsform wird das Seitenabschlussprofil auf eine den Schlitten führende horizontale Schienenführung aufgesetzt, wobei der Rasthaken relativ zu einer Schiene der Schienenführung in einer vorbestimmten Höhe angeordnet wird, wobei das Gegenrastelement eine Gegenrastkante und einen vertikalen Fortsatz aufweist, welcher zur vorbestimmten Justierung der Anordnung der Gegenrastkante auf Höhe des Rasthakens mit der Schiene kontaktiert wird. Auf diese Weise wird vorteilhaft die Montage vereinfacht, da ein Justageaufwand für die Positionierung des Gegenrastelements entfällt. Weiterhin liegt der vorliegenden Erfindung die Aufgabe zugrunde, eine einbruchhemmende und einfach bedienbare Mechanik zum Verschließen von Gebäudeöffnungen mit Schiebewänden bereitzustellen.

Erfindungsgemäß wird diese Aufgabe durch einen Schlitten mit den Merkmalen des Patentanspruchs 14 gelöst.

Demgemäß ist vorgesehen:
- Ein Schlitten zum verschiebbaren Führen einer Schiebewand entlang einer Schienenführung für eine erfindungsgemäße Vorrichtung zum Verschließen von Gebäudeöffnungen, mit: einem Mitnehmer zum horizontal kraftübertragenden Mitnehmen einer weiteren Schiebewand; einer Rückhalteeinrichtung zum Rückhalten des Schlittens in einer vorbestimmten Position entlang der Schienenführung, wobei die Rückhalteeinrichtung einen beweglich gelagerten Rasthaken aufweist, und wobei der Mitnehmer als relativ zu dem Schlitten vertikal beweglicher Betätigungsteil der Rückhalteeinrichtung zum Betätigen des Rasthakens ausgebildet ist.

Gemäß einer Ausführungsform ist der Rasthaken ausgebildet mit: einem Hinterschnitt, welcher eine schräg verlaufende Eingriffkante zum Eingriff mit einem Gegenrastelement aufweist, und einer zu dem Hinterschnitt versetzt angeordneten Drehachse, wobei die Eingriffkante tangential zu der Drehachse ausgerichtet ist, so dass eine Drehung des Rasthakens um die Drehachse eine Verschiebung der Eingriffkante im Wesentlichen entlang des schrägen Verlaufs bewirkt und der Rasthaken ohne translatorische Relativbewegung aus einem Eingriff mit dem Gegenrastelement lösbar ist.

Durch die schräg verlaufende Eingriffkante ist der Eingriff des Rasthakens mit einem Gegenrastelement im Falle einer Manipulation bzw. eines Aufbruchversuchs, wobei in der Regel ein Aufhebeln in Richtung der Schienenführung versucht wird, vorteilhaft selbstverstärkend. Weiterhin genügt eine einfache Betätigung des mit dem Haken gekoppelten Mitnehmers in vertikaler Richtung, um den Rasthaken um die Drehachse zu drehen, wobei der Eingriff im Wesentlichen widerstandsfrei und ohne eine translatorische Bewegung des Schlittens lösbar ist.

Die obigen Ausgestaltungen und Weiterbildungen lassen sich, sofern sinnvoll, beliebig miteinander kombinieren. Insbesondere sind sämtliche Merkmale der Vorrichtung und/oder des Rasthakens auf das Verfahren zur Herstellung und/oder die Verwendung übertragbar, und umgekehrt. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine perspektivische Ansicht eines Abschnitts einer Vorrichtung zum Verschließen von Gebäudeöffnungen gemäß einer Ausführungsform;
- Fig. 2: die Vorrichtung nach Fig. 1 in einem geöffneten Zustand;
- Fig. 3: eine schematische Schnittansicht einer Rückhalteeinrichtung gemäß einer Ausführungsform;
- Fig. 4: eine Einzeldarstellung eines Rasthaken gemäß einer Ausführungsform;
- Fig. 5: eine perspektivische Ansicht einer teilweise montierten Rückhalteeinrichtung ohne Mitnehmer;
- Fig. 6: einen Schlitten mit daran gekoppelter Rückhalteeinrichtung in geöffnetem Zustand;
- Fig. 7: der Schlitten mit daran gekoppelter Rückhalteeinrichtung nach Fig. 6 in einem verriegelten Zustand;
- Fig. 8: eine perspektivische Darstellung der Einbausituation eines Gegenrastelements; und
- Fig. 9: eine perspektivische Gesamtansicht einer Vorrichtung zum Verschließen von Gebäudeöffnungen gemäß einer Ausführungsform.

Die beiliegenden Figuren der Zeichnung sollen ein weiteres Verständnis der Ausführungsformen der Erfindung vermitteln.

Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine perspektivische Ansicht eines Abschnitts einer Vorrichtung 1 zum Verschließen von Gebäudeöffnungen gemäß einer Ausführungsform.
Fig. 2 zeigt die Vorrichtung nach Fig. 1 in einem geöffneten Zustand.

Die Vorrichtung 1 weist als Basis eine Schienenführung 2 auf, auf welcher mehrere Schiebewände verschiebbar angeordnet sind. Bei der dargestellten Ausführungsform handelt es sich beispielhaft um Glasschiebewände zum Öffnen und Verschießen von großräumigen Gebäudeöffnungen, wie z.B. eines Wintergartens bzw. einer Terrassenüberdachung. Die Vorrichtung lässt sich jedoch auf andere Arten von Schiebewänden bzw. auf andere Anwendungen übertragen.

Zum verschiebbaren Führen einer ersten Schiebewand 3 ist ein Schlitten 4 vorgesehen. Der Schlitten ist entlang der Schienenführung 2 horizontal verschiebbar ausgebildet, beispielsweise in Form eines Rollenträgers für eine auf einer Schiene der Schienenführung laufende Rolle.

Derartige Schiebewände lassen sich durch paralleles verschieben miteinander überlappen, um die Gebäudeöffnung zu öffnen. Damit das Überlappen in einer vorbestimmten Weise erfolgt, ist ein Mitnehmer 5 zum horizontal kraftübertragenden Mitnehmen einer entlang der Schienenführung parallel bzw. auf einer zweiten Schiene der Schienenführung verschiebbaren zweiten Schiebewand 6 vorgesehen. Der Mitnehmer ist hier beispielhaft mit der ersten Schiebewand 3 gekoppelt. Wird die erste Schiebewand 3 verschoben, nimmt diese durch den Mitnehmer 5 auch die zweite Schiebewand 6 mit, sobald der Mitnehmer die zweite Schiebewand 6 erreicht, wie in Fig. 2 erkennbar und mit den eingezeichneten Bewegungspfeilen symbolisiert.

Zum Verschließen der Gebäudeöffnung sind weitere, innerhalb die Schienenführung laufende Mitnehmer an den Schlitten der Schiebewände vorgesehen, welche beim Zuziehen der Schiebewände, das einer entgegen den Bewegungspfeilen der Fig. 2 gerichteten Bewegung entspricht, ineinander eingreifen und so die Enden der Schiebewände in Zugrichtung aneinander verhaken. Derartige Mitnehmer sind dem Fachmann allgemein bekannt und hier nicht näher dargestellt.

An einer vordersten Schiebewand, hier der ersten Schiebewand 3, ist eine Rückhalteeinrichtung 7 zum Rückhalten des Schlittens 4 in einer vorbestimmten Position entlang der Schienenführung 2 vorgesehen. Die Rückhalteeinrichtung ist somit im Stande, den Schlitten 4 und damit die erste Schiebewand an einer vorbestimmten Position, insbesondere in einer die Gebäudeöffnung verschließenden Position, zu arretieren.

Erfindungsgemäß ist der Mitnehmer 5 zusätzlich als relativ zu dem Schlitten 4 vertikal beweglicher Betätigungsteil der Rückhalteeinrichtung 7 ausgebildet. Er ist somit in horizontaler Richtung zum Mitnehmen der zweiten Schiebewand kraftübertragend und in vertikaler Richtung zum Betätigen der Rückhalteeinrichtung beweglich ausgebildet, wie mit dem vertikalen Doppelpfeil in Fig. 1 symbolisiert.

Es handelt sich somit um die zusätzliche Verwendung eines Mitnehmers einer Vorrichtung 1 zum Verschließen von Gebäudeöffnungen, welcher zum horizontal kraftübertragenden Mitnehmen einer Schiebewand 6 ausgebildet ist, als vertikal beweglicher Betätigungsteil einer Rückhalteeinrichtung 7, welche zum Rückhalten eines Schlittens 4 in einer vorbestimmten Position entlang einer Schienenführung 2 ausgebildet ist.

Bei der dargestellten Ausführungsform ist der Mitnehmer 5 beispielhaft mit einem zentralen Zapfen gebildet, welcher mit der Rückhalteeinrichtung 7 vertikal beweglich gekoppelt ist. Um den Zapfen 21 ist eine dämpfende Ummantelung 22 vorgesehen, welche zudem sichtbare Abschnitte des Mechanismus der Rückhalteeinrichtung 7 nach außen abdeckt.

Bei der hier dargestellten Ausführungsform weist die Rückhalteeinrichtung 7 beispielhaft einen sich seitlich über die Schiebewand hinaus erstreckenden beweglich gelagerten Rasthaken 8 auf, welcher mittels des Mitnehmers 5 betätigbar und zum Eingriff mit einem ortsfesten Gegenrastelement 9 ausgebildet ist. Vorzugsweise ist der Mitnehmer 5 direkt mit dem Rasthaken 8 gekoppelt, selbstverständlich wäre aber auch eine indirekte Kopplung denkbar. Durch Betätigung des Mitnehmers 5 in vertikaler Richtung lässt sich die Rückhalteeinrichtung 7 somit von dem Gegenrastelement lösen. Beispielsweise kann der Rasthaken 8 so aus der Verrastung gehoben werden, wie in Fig. 2 dargestellt.

Fig. 3 zeigt eine schematische Schnittansicht einer Rückhalteeinrichtung gemäß einer Ausführungsform.

Bei dieser Ausführungsform weist der Rasthaken eine Lagerbohrung 10 auf, welche zur Aufnahme einer hier lediglich mit einer Strich-Punkt-Linie symbolisierten Drehachse 10 ausgebildet ist. Die Drehachse 10 ist vertikal um einen Versatz 15 zu einem Rastabschnitt 26 des Rasthakens 8 versetzt angeordnet. Die kinematische Wirkung dieses Versatzes wird weiter unten in Bezug auf Fig. 4 näher erläutert.

Der Rasthaken ist um die Drehachse 10 drehbar in der Rückhalteeinrichtung 7 gelagert und mit einer Feder 12 in eine Drehrichtung federvorgespannt. Auf diese Weise bleibt der Rasthaken ohne Betätigung in der dargestellten verrasteten Stellung und ist entgegen der Federvorspannung drehbar.

Weiterhin ist an einem dem Rastabschnitt 26 gegenüberliegenden Ende des Rasthakens eine Gewindebohrung 11 vorgesehen, welche zur Kopplung des Mitnehmers 5 vorgesehen ist. Vorzugsweise weist der Mitnehmer einen Schraubbolzen auf, der in die Gewindebohrung 11 einschraubbar ist. Wird der an der Gewindebohrung 11 mit dem Rasthaken gekoppelte Mitnehmer 5 vertikal entgegen der Federvorspannung der Feder 12 nach unten gedrückt, so hebt sich der rast Fortsatz des Rasthakens 8 aus der hier dargestellten Verrastung mit dem Gegenrastelement 9.

Fig. 4 zeigt eine Einzeldarstellung eines Rasthakens 8 gemäß einer Ausführungsform.

Auch hier weist der Rasthaken 8 eine zur Aufnahme einer Drehachse 10 ausgebildete in etwa mittig an dem Rasthaken 8 angeordnete Lagerbohrung auf. Ein hier links dargestellter Rastabschnitt 26 des Rasthakens 8 ist schmaler ausgeführt als ein hier rechts dargestellter Lagerabschnitt 27.

Im Bereich des Rastabschnitts 26 weist der Rasthaken 8 einen Hinterschnitt 13 auf, welcher zum formschlüssigen Eingriff mit dem Gegenrastelement 9 ausgebildet ist. Dazu ist eine schräg verlaufende Eingriffkante 14 zum Eingriff mit dem Gegenrastelement 9 vorgesehen.

Die Eingriffkante 14 weist einen speziellen Verlauf auf, welcher zu einer Längsachse des Rasthakens 8 mit einem vorbestimmten Winkel α tangential zu der Drehachse 10 ausgerichtet ist. Der Winkel α kann beispielsweise im Bereich von 25 bis 35°, insbesondere 30°, betragen. Durch die tangentiale Ausrichtung bewirkt eine Drehung des Rasthakens 8 um die Drehachse 10 eine Verschiebung der Eingriffkante 14 im Wesentlichen entlang dieses schrägen Verlaufs, was anhand der in Fig. 4 eingezeichneten Bewegungskurve 24 illustriert wird. Auf diese Weise kann der Rasthaken 8 ohne translatorische Relativbewegung aus einem Eingriff mit dem Gegenrastelement 9 gelöst werden. Somit sind zur Betätigung vorteilhaft keine großen Stellkräfte nötig. Dennoch ist die Kontur des Rastfortsatzes im Falle einer im verrosteten Zustand aufgebrachten Öffnungskraft durch den schrägen Verlauf selbstverstärkend ausgelegt, sodass ein einbruchhemmender Eingriff mit einem Gegenrastelement 9 realisierbar ist.

Fig. 5 zeigt eine perspektivische Ansicht einer teilweise montierten Rückhalteeinrichtung 7 ohne Mitnehmer 5.

in dieser Ansicht erkennbar ist der Rasthaken 8 in einer Aufnahme 19 der Rückhalteeinrichtung 7 mittels einer, hier beispielhaft als in die Aufnahme 19 eingepresster Rundbolzen ausgeführten, Drehachse 10 gelagert.

Wie in Bezug auf Fig. 3 bereits erläutert, weist der Mitnehmer 5 bevorzugt einen Gewindestift als Zapfen 21 auf, welcher in der Gewindebohrung 11 befestigt ist.

Um die vertikaler Beweglichkeit des Mitnehmers 5 bzw. dessen Zapfens 21 zu ermöglichen, ist in der Aufnahme eine vertikale Kulisse 20 vorgesehen, in welcher der Zapfen 21 geführt ist. Auf diese Weise ist der mit der Rückhalteeinrichtung 7, hier direkt mit dem Rasthaken 8, gekoppelte Mitnehmer 5 von außen zu einer vertikalen Bewegung betätigbar. Um die Kulisse 20 darzustellen ist der Mitnehmer 5 hier ausgeblendet.

Fig. 6 zeigt einen Schlitten mit daran gekoppelter Rückhalteeinrichtung in geöffnetem Zustand.

Um einen zuverlässigen Verschluss der Gebäudeöffnung zu gewährleisten wird eine Übertragbarkeit von Kräften in horizontaler Richtung zwischen der Rückhalteeinrichtung und der Schiebewand 3 und/oder dem Schlitten 4 benötigt. Eine Kopplung über in herkömmlicher Weise seitlich im Stoßbereich eingeführter Befestigungsmittel wäre dazu nicht ausreichend.

Zur horizontalen Kraftübertragung weist der Schlitten 4 daher einen Koppelabschnitt 18 zur Kopplung der Rückhalteeinrichtung 7 auf. Die Aufnahme 19 der Rückhalteeinrichtung 7 weist einen korrespondierenden Koppelabschnitt 28 auf, der mit dem Koppelabschnitt 18 des Schlittens Form schlüssig eingehängt werden kann. Durch die Lagerung des Rasthakens 8 in der Aufnahme 19 der Rückhalteeinrichtung 7 ist dieser mit dem Koppelabschnitt 18 des Schlittens 4 in horizontaler Richtung kraftübertragend gekoppelt ist.

Wie mit den eingezeichneten Bewegungspfeilen symbolisiert ist der Rasthaken 8 durch eine vertikale Bewegung des Mitnehmers 5 um die Drehachse 10 drehbar und somit, wie in der dargestellten Stellung, durch Anheben des Rastfortsatzes des Rasthakens 8 entriegelbar. Weiterhin ist in der Darstellung der Fig. 6 ersichtlich, dass die dämpfende Ummantelung 22 des in die Gewindebohrung 11 eingeschraubten Zapfens 21 die Kulisse 20 in jeder Stellung des Zapfens 21 von außen unsichtbar abdeckt. Vorteilhaft ist somit der gesamte Mechanismus der Rückhalteeinrichtung von außen unsichtbar verborgen.

Fig. 7 zeigt den Schlitten 4 mit daran gekoppelter Rückhalteeinrichtung nach Fig. 6 in einem verriegelten Zustand.

Der dargestellte verriegelte Zustand wird beispielsweise durch loslassen des Mitnehmers automatisch durch die Federvorspannung der Feder 12 eingenommen, welche den Mitnehmer 5 nach oben drückt und den Rasthaken 8 entgegen dem Uhrzeigersinn dreht.

Bei dem hier ebenfalls dargestellten Gegenrastelement 9 gerät der Rasthaken 8 somit in Eingriff mit einer Gegenrastkante 16, welche sich auf gleicher Höhe mit dem Rasthaken 8 befindet. Die geeignete Höhe der Gegenrastkante 16 wird mit einem vertikalen Fortsatz 17 des Gegenrastelements 9 eingestellt.

Mit den dargestellten Elementen lässt sich somit ein Verfahren zur Herstellung einer Vorrichtung 1 zum Verschließen von Gebäudeöffnungen, insbesondere einer Vorrichtung zum Verschließen von Gebäudeöffnungen nach einer der vorstehenden Figuren durchführen. Ein erster Schritt des Verfahrens besteht im Bereitstellen eines zum verschiebbaren Führen einer Schiebewand 3 ausgebildeten Schlittens 4, eines zum horizontal kraftübertragenden Mitnehmen einer parallel verschiebbaren Schiebewand 6 ausgebildeten Mitnehmers und einer Rückhalteeinrichtung zum Rückhalten des Schlittens 4. Ein weiterer Schritt umfasst das Koppeln der Rückhalteeinrichtung 7 mit dem Schlitten. Ein weiterer Schritt umfasst das Koppeln des Mitnehmers 5 mit der Rückhalteeinrichtung 7 als relativ zu dem Schlitten 4 vertikal beweglicher Betätigungsteil der Rückhalteeinrichtung 7.

Da die Rückhalteeinrichtung 7 einen beweglich gelagerten Rasthaken 8 aufweist, welcher mittels des Mitnehmers 5 betätigbar und zum Eingriff mit einem Gegenrastelement 9 ausgebildet wird, kann das Verfahren ferner das Versenken des Gegenrastelements 9 in einem die Vorrichtung begrenzenden vertikalen Seitenabschlussprofil 23 umfassen. Insbesondere wird das Gegenrastelement 9 formschlüssig in dem Seitenabschlussprofil 23 verankert.

Fig. 8 zeigt eine perspektivische Darstellung der Einbausituation eines Gegenrastelements 9.

Durch die Kopplung der Rückhalteeinrichtung 7 mit dem auf der Schiene 29 der Schienenführung 2 laufenden Schlitten 4 ist der Rasthaken 8 relativ zu einer Schiene 29 der Schienenführung 5 in einer vorbestimmten Höhe angeordnet. Damit das Gegenrastelement 9 mit seiner Gegenrastkante 16 bei der Montage auf eben dieser gleichen Höhe angeordnet wird, ist der vertikalen Fortsatz 17 ebenfalls zur Kontaktierung der Schiene 29 ausgebildet und in seiner Höhe zur vorbestimmten Justierung der Anordnung der Gegenrastkante 16 auf Höhe des Rasthakens 8 ausgelegt.

Wie in Fig. 8 erkennbar ist das Gegenrastelement 9 in einem die erste Schiebewand 3 in einem verschlossenen Zustand seitlich aufnehmenden vertikalen Seitenabschlussprofil 23 versenkt und formschlüssig darin verankert angeordnet. Das Seitenabschlussprofil weist dazu eine Aufnahmenut 25 auf.

Zur Montage wird das Gegenrastelement 9 mit dem Fortsatz 17 nach unten in das Seitenabschlussprofil 23 in der Art eines Nutensteins formschlüssig eingeführt bis der Fortsatz 17 vollständig darin aufgenommen ist. Anschließend wird das Seitenabschlussprofil 23 auf die Schienenführung 2 im Bereich der ersten Schiene 29 A aufgesetzt. Das Gegenrastelement 9 wird sodann durch die Schwerkraft automatisch entlang des Seitenabschlussprofils 23 nach unten verschoben, bis der Fortsatz 17 auf der Schienen 29 A aufsetzt und diese kontaktiert. Anschließend kann das Gegenrastelement 9 mittels eines zusätzlichen Befestigungsmittels, beispielsweise einer Klemmschraube, in dem Seitenabschlussprofil 23 befestigt werden.

Ein Verfahren zur Herstellung kann somit zusätzlich umfassen, dass das Seitenabschlussprofil 23 auf eine den Schlitten 4 führende horizontale Schienenführung 2 aufgesetzt, wobei der Rasthaken 8 relativ zu einer Schiene 29 der Schienenführung 2 in einer vorbestimmten Höhe angeordnet wird, wobei das Gegenrastelement 9 eine Gegenrastkante 16 und einen vertikalen Fortsatz 17 aufweist, welcher zur vorbestimmten Justierung der Anordnung der Gegenrastkante 16 auf Höhe des Rasthakens 8 mit der Schiene 29 kontaktiert wird.

Die Schienenführung 5 weist bei der dargestellten Ausführungsform beispielshaft drei parallel verlaufende Schienen 29A, 29B, 29C auf. Dabei ist auf der äußersten Schiene 29A, die beispielsweise an eine Außenseite eines hier nicht dargestellten Gebäudes angrenzt, die erste Schiebewand 3 mit dem Schlitten 4 und der Rückhalteeinrichtung 7 angeordnet.

Das Schienenprofil 20 zeigt ein typischerweise abgerundetes Profil der Schienen 29A, 29B, 29C, auf denen die Rollen des Schlittens 4 mit entsprechendem Profil reibungsarm laufen können.

Fig. 9 zeigt eine perspektivische Gesamtansicht einer Vorrichtung zum Verschließen einer Gebäudeöffnung 30 gemäß einer Ausführungsform.

Zwischen zwei seitlichen Seitenabschlussprofilen 23, die beispielsweise an Pfosten einer Terrassenüberdachung angebracht sein können, sind hier rein beispielhaft drei Schiebewände nämlich die erste Schiebewand 3, und weitere bzw. zweite Schiebewände 6, 6` angeordnet, die zumindest an ihrer Unterseite jeweils auf unterschiedlichen Schienen 29 auf eigenen Schlitten 4 laufen. Zusätzlich können die Schiebewände auch an der Oberseite auf Schlitten 4 laufen.

Entlang der Gebäudeöffnung 30 ist die Schienenführung 2 angebracht, in der die Schlitten 4 der Schiebewände 2 aufgenommen sind, so dass die Schiebewände 3, 6, 6` auf der Schienenführung 2 verschiebbar sind.

Die Schiebewände 3, 6, 6` sind so dimensioniert, dass ihre Höhe gleich der Höhe der Gebäudeöffnung 30 ist und ihre Breite ausreicht, um mit allen auf der Schienenführung 2 angeordneten Schiebewänden 3, 6, 6` durch Nebeneinanderreihen die Gebäudeöffnung 30 vollständig zu verschließen.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Der Mitnehmer 5 kann insbesondere als Kunststoffanschlag mit einer dämpfenden Kunststoffummantelung ausgeführt sein. Sein Zapfen kann insbesondere als Stehbolzen ausgeführt sein mit einem an ein Außengewinde anschließenden Absatz. Beispielsweise kann es sich um ein M5 Gewinde mit einem 6 mm Absatz handeln.

Der Rasthaken weist vorzugsweise eine um 30° schräge Hinterschneidung auf, zu welcher eine die Drehachse 10 aufnehmende Lagerbohrung nach oben um den Versatz 15 versetzt ist. Insbesondere kann der Rasthaken aus Edelstahl gefertigt sein.

Das Gegenrastelement kann insbesondere als in Druckguss ausgeführtes Schließstück ausgebildet sein, welches eine zu der Hinterschneidung des Rasthakens korrespondierende Hinterschneidung aufweist, sodass sich der Rasthaken bei Einführen in das Schließstück ohne äußere Betätigung unöffenbar damit verkrallt und ein einbruchhemmender Verschluss bereitgestellt ist.

Die erste Seitenwand kann eine den Schlitten 4 und die Aufnahme 19 aufnehmende Führungsschiene, im Falle einer Glasschiebewand insbesondere eine H- Schiene aufweisen, welche durch die Aufnahme 19 seitlich abgeschlossen wird.

Die Aufnahme 19 der Rückhalteeinrichtung kann insbesondere als ebenfalls in Druckguss ausgeführtes Abschlussteil ausgebildet sein, in welchen der Rasthaken 8 zusammen mit einer die Feder 12 bildenden unterhalb des Rasthakens in eine Bohrung eingebrachten Federpatrone seitlich eingeführt und durch Einpressen eines die Drehachse 10 bildenden Passstiftes befestigt wird.

Der Koppelabschnitt 18 des Schlittens 4 und der Koppelabschnitt 28 der Aufnahme 19 können als zueinander korrespondierende Widerhaken ausgebildet sein, welche bei Zugbeanspruchung eine formschlüssige kraftübertragenden Verbindung bereitstellen. Im vormontierten Zustand können der Schlitten und die Rückhalteeinrichtung 7 somit als miteinander verklemmtes System in die Führungsschiene eingeführt werden, welches im verrasteten Zustand auch durch kräftiges Ziehen nicht aus der Führungsschiene heraus geführt werden kann.

### Bezugszeichenliste

- 1: Vorrichtung
- 2: Schienenführung
- 3: erste Schiebewand
- 4: Schlitten
- 5: Mitnehmer
- 6, 6`: zweite Schiebewand
- 7: Rückhalteeinrichtung
- 8: Rasthaken
- 9: Gegenrastelement
- 10: Drehachse
- 11: Gewindebohrung
- 12: Feder
- 13: Hinterschneidung
- 14: Eingriffkante
- 15: Versatz
- 16: Gegenrastkante
- 17: Fortsatz
- 18: Koppelabschnitt
- 19: Aufnahme
- 20: Kulisse
- 21: Zapfen
- 22: Ummantelung
- 23: Seitenabschlussprofil
- 24: Bewegungskurve
- 25: Aufnahmenut
- 26: Rastabschnitt
- 27: Lagerabschnitt
- 28: Koppelabschnitt
- 29, 29A, 29B, 29C: Schiene
- 30: Gebäudeöffnung

## Patentansprüche

1. Vorrichtung zum Verschließen von Gebäudeöffnungen (1), mit:
einer Schienenführung (2);
einem zum verschiebbaren Führen einer ersten Schiebewand (3) ausgebildeten Schlitten (4), welcher entlang der Schienenführung (2) horizontal verschiebbar ausgebildet ist;
einem Mitnehmer (5) zum horizontal kraftübertragenden Mitnehmen einer entlang der Schienenführung parallel verschiebbaren zweiten Schiebewand (6); und
einer Rückhalteeinrichtung (7) zum Rückhalten des Schlittens (4) in einer vorbestimmten Position entlang der Schienenführung (2), wobei der Mitnehmer (5) als relativ zu dem Schlitten (4) vertikal beweglicher Betätigungsteil der Rückhalteeinrichtung (7) ausgebildet ist.

2. Vorrichtung nach Anspruch 1,
**dadurch gekennzeichnet,**
**dass** die Rückhalteeinrichtung (7) einen beweglich gelagerten Rasthaken (8) aufweist, welcher mittels des Mitnehmers (5) betätigbar und zum Eingriff mit einem ortsfesten Gegenrastelement (9) ausgebildet ist.

3. Vorrichtung nach Anspruch 2,
**dadurch gekennzeichnet,**
**dass** der Mitnehmer (5) mit dem Rasthaken (8), insbesondere über eine Gewindebohrung (11), gekoppelt ist und der Ratshaken mittels vertikaler Bewegung des Mitnehmers (5) um eine Drehachse (10) drehbar ist, insbesondere federvorgespannt drehbar ist.

4. Vorrichtung nach Anspruch 3,
**dadurch gekennzeichnet,**
**dass** die Drehachse (10) vertikal versetzt zu dem Rasthaken (8) angeordnet ist.

5. Vorrichtung nach Anspruch 4,
**dadurch gekennzeichnet,**
**dass** der Rasthaken (8) einen Hinterschnitt (13) aufweist, welcher eine schräg verlaufende Eingriffkante (14) zum Eingriff mit dem Gegenrastelement (9) aufweist, wobei die Eingriffkante (14) tangential zu der Drehachse (10) ausgerichtet ist, so dass eine Drehung des Rasthakens (8) um die Drehachse eine Verschiebung der Eingriffkante (14) im Wesentlichen entlang des schrägen Verlaufs bewirkt und der Rasthaken (8) ohne translatorische Relativbewegung aus einem Eingriff mit dem Gegenrastelement (9) lösbar ist.

6. Vorrichtung nach einem der Ansprüche 2 bis 5,
**dadurch gekennzeichnet,**
**dass** der Rasthaken (8) relativ zu einer Schiene (29) der Schienenführung (5) in einer vorbestimmten Höhe angeordnet ist, wobei das Gegenrastelement (9) eine Gegenrastkante (16) und einen vertikalen Fortsatz (17) aufweist, welcher zur Kontaktierung der Schiene (29) ausgebildet und zur vorbestimmten Justierung der Anordnung der Gegenrastkante (16) auf Höhe des Rasthakens (8) ausgelegt ist.

7. Vorrichtung nach einem der Ansprüche 2 bis 6,
**dadurch gekennzeichnet,**
**dass** der Schlitten (4) einen Koppelabschnitt (18) zur Kopplung der Rückhalteeinrichtung (7) aufweist, wobei der Rasthaken (8) in einer Aufnahme (19) der Rückhalteeinrichtung (7) gelagert ist, welche mit dem Koppelabschnitt (18) des Schlittens (4) in horizontaler Richtung kraftübertragend gekoppelt, insbesondere formschlüssig eingehängt, ist.

8. Vorrichtung nach einem der vorstehenden Ansprüche,
**dadurch gekennzeichnet,**
**dass** der Mitnehmer (5) einen in einer vertikalen Kulisse (20) laufenden Zapfen (21) aufweist, der mit der Rückhalteeinrichtung (7), insbesondere dem Rasthaken (8), gekoppelt ist, wobei der Mitnehmer (5) insbesondere eine dämpfende Ummantelung (22) des Zapfens (21) aufweist, wobei die Ummantelung (22) die Kulisse (20) in jeder Stellung des Zapfens (21) von außen unsichtbar abdeckt.

9. Vorrichtung nach einem der vorstehenden Ansprüche 2 bis 8,
**dadurch gekennzeichnet,**
**dass** das Gegenrastelement (9) in einem die erste Schiebewand (3) in einem verschlossenen Zustand seitlich aufnehmenden vertikalen Seitenabschlussprofil (23) versenkt, insbesondere formschlüssig darin verankert, angeordnet ist.

10. Verfahren zur Herstellung einer Vorrichtung (1) zum Verschließen von Gebäudeöffnungen (30) nach einem der vorstehenden Ansprüche, mit den Schritten:
Bereitstellen eines zum verschiebbaren Führen einer Schiebewand (3) ausgebildeten Schlittens (4), eines zum horizontal kraftübertragenden Mitnehmen einer parallel verschiebbaren Schiebewand (6) ausgebildeten Mitnehmers und einer Rückhalteeinrichtung (7) zum Rückhalten des Schlittens (4);
Koppeln der Rückhalteeinrichtung (7) mit dem Schlitten (4); und
Koppeln des Mitnehmers (5) mit der Rückhalteeinrichtung (7) als relativ zu dem Schlitten (4) vertikal beweglicher Betätigungsteil der Rückhalteeinrichtung (7).

11. Verfahren nach Anspruch 10,
**dadurch gekennzeichnet,**
**dass** die Rückhalteeinrichtung (7) einen beweglich gelagerten Rasthaken (8) aufweist, welcher mittels des Mitnehmers (5) betätigbar und zum Eingriff mit einem Gegenrastelement (9) ausgebildet ist, wobei das Gegenrastelement in einem die Vorrichtung begrenzenden vertikalen Seitenabschlussprofil (23) versenkt, insbesondere formschlüssig darin verankert, wird.

12. Verfahren nach Anspruch 11,
**dadurch gekennzeichnet,**
**dass** das Seitenabschlussprofil auf eine den Schlitten führende horizontale Schienenführung (2) aufgesetzt wird, wobei der Rasthaken (8) relativ zu einer Schiene (29) der Schienenführung (2) in einer vorbestimmten Höhe angeordnet wird, wobei das Gegenrastelement (9) eine Gegenrastkante (16) und einen vertikalen Fortsatz (17) aufweist, welcher zur vorbestimmten Justierung der Anordnung der Gegenrastkante (16) auf Höhe des Rasthakens (8) mit der Schiene (29) kontaktiert wird.

13. Verwendung eines Mitnehmers (5), welcher zum horizontal kraftübertragenden Mitnehmen einer Schiebewand (6) ausgebildet ist, als vertikal beweglicher Betätigungsteil einer Rückhalteeinrichtung (7), welche zum Rückhalten eines Schlittens (4) in einer vorbestimmten Position entlang einer Schienenführung (2) ausgebildet ist.

14. Schlitten (4) zum verschiebbaren Führen einer Schiebewand (3) entlang einer Schienenführung (2) für eine Vorrichtung (1) zum Verschließen von Gebäudeöffnungen nach einem der Ansprüche 1-10, mit:
einem Mitnehmer (5) zum horizontal kraftübertragenden Mitnehmen einer weiteren Schiebewand (6);
einer Rückhalteeinrichtung (7) zum Rückhalten des Schlittens (4) in einer vorbestimmten Position entlang der Schienenführung (2), wobei die Rückhalteeinrichtung (7) einen beweglich gelagerten Rasthaken (8) aufweist, und wobei der Mitnehmer (5) als relativ zu dem Schlitten (4) vertikal beweglicher Betätigungsteil der Rückhalteeinrichtung (7) zum Betätigen des Rasthakens ausgebildet ist.

15. Schlitten nach Anspruch 14, wobei der Rasthaken (8) einen Hinterschnitt (13) aufweist, welcher eine schräg verlaufende Eingriffkante (14) zum Eingriff mit einem Gegenrastelement (9) aufweist, und
eine zu dem Hinterschnitt versetzt angeordneten Drehachse (10) aufweist, wobei die Eingriffkante tangential zu der Drehachse (10) ausgerichtet ist, so dass eine Drehung des Rasthakens (8) um die Drehachse eine Verschiebung der Eingriffkante (14) entlang des schrägen Verlaufs bewirkt und der Rasthaken (8) ohne translatorische Relativbewegung des Schlittens aus einem Eingriff mit dem Gegenrastelement (9) lösbar ist.

## Claims

1. Device (1) for closing openings of buildings, comprising:
a rail guide (2);
a slide (4), which is formed for displaceably guiding a first sliding wall (3) and which is formed horizontally displaceable along the rail guide (2);
a tappet (5) for horizontally force-transmitting entrainment of a second sliding wall (6), which is displaceable in parallel along the rail guide; and
a retaining device (7) for retaining the slide (4) in a predetermined position along the rail guide (2), the tappet (5) being formed as an actuation part, movable vertically relative to the slide (4), of the retaining device (7).

2. Device according to claim 1,
**characterised**
**in that** the retaining device (7) has a movably mounted latching hook (8), which can be actuated by means of the tappet (5) and which is formed for engagement with a stationary counter latch element (9).

3. Device according to claim 2,
**characterised**
**in that** the tappet (5) is coupled to the latching hook (8), in particular via a threaded hole (11), and the latching hook can be rotated, in particular rotated under spring bias, by means of vertical movement of the tappet (5) about a rotation axle (10).

4. Device according to claim 3,
**characterised**
**in that** the rotation axle (10) is arranged vertically offset from the latching hook (8).

5. Device according to claim 4,
**characterised**
**in that** the latching hook (8) has an undercut (13), which has an obliquely extending engagement edge (14) for engagement with the counter latch element (9), the engagement edge (14) being orientated tangential to the rotation axle (10) in such a way that rotation of the latching hook (8) about the rotation axle brings about displacement of the engagement edge (14) substantially along the oblique extension, and the latching hook (8) can be released from engagement with the counter latch element (9) without a translational relative movement.

6. Device according to any of claims 2 to 5,
**characterised**
**in that** the latching hook (8) is arranged at a predetermined height relative to a rail (29) of the rail guide (5), the counter latch element (9) having a counter latch edge (16) and a vertical continuation (17) which is formed for contacting the rail (29) and configured for predetermined adjustment of the arrangement of the counter latch edge (16) at the level of the latching hook (8).

7. Device according to any of claims 2 to 6,
**characterised**
**in that** the slide (4) has a coupling portion (18) for coupling the retaining device (7), the latching hook (8) being mounted in a recess (19) in the retaining device (7), which is coupled to, in particular positively suspended from, the coupling portion (18) of the slide (4) so as to transmit forces horizontally.

8. Device according to any of the preceding claims,
**characterised**
**in that** the tappet (5) has a journal (21), which runs in a vertical slide (20) and which is coupled to the retaining device (7), in particular to the latching hook (8), the tappet (5) in particular having a damping casing (22) of the journal (21), the casing (22) covering the slide (20) from vision from the outside in every position of the journal (21).

9. Device according to any of preceding claims 2 to 8,
**characterised**
**in that** the counter latch element (9) is arranged countersunk, in particular positively anchored, in a vertical side closure profile (23), which receives the first sliding wall (3) laterally in a closed state.

10. Method for manufacturing a device (1) for closing openings (30) of buildings according to any of the preceding claims, comprising the steps of:
providing a slide (4), which is formed for displaceably guiding a sliding wall (3), a tappet, which is formed for horizontally force-transmitting entrainment of a second sliding wall (6) which is displaceable in parallel, and a retaining device (7) for retaining the slide (4);
coupling the retaining device (7) to the slide (4); and
coupling the tappet (5) to the retaining device (7) as an actuation part, movable vertically relative to the slide (4), of the retaining device (7).

11. Method according to claim 10,
**characterised**
**in that** the retaining device (7) has a movably mounted latching hook (8), which can be actuated by means of the tappet (5) and which is formed for engagement with a counter latch element (9), the counter latch element being arranged countersunk, in particular positively anchored, in a vertical side closure profile (23), which delimits the device.

12. Method according to claim 11,
**characterised**
**in that** the slide closure profile is placed on a horizontal rail guide (2) which guides the slide, the latching hook (8) being arranged at a predetermined height relative to a rail (29) of the rail guide (2), the counter latch element (9) having a counter latch edge (16) and a vertical continuation (17) which contacts the rail (29) for predetermined adjustment of the arrangement of the counter latch edge (16) at the level of the latching hook (8).

13. Use of a tappet (5), which is formed for horizontally force-transmitting entrainment of a sliding wall (6), as a vertically movable actuation part of a retaining device (7), which is formed for retaining a slide (4) in a predetermined position along a rail guide (2).

14. Slide (4) for displaceably guiding a sliding wall (3) along a rail guide (2) for a device (1) for closing openings of buildings according to any of claims 1-10, comprising:
a tappet (5) for horizontally force-transmitting entrainment of a further sliding wall (6);
a retaining device (7) for retaining the slide (4) in a predetermined position along the rail guide (2), the retaining device (7) having a movably mounted latching hook (8), and the tappet (5) being formed, for actuating the latching hook, as an actuation part, movable vertically relative to the slide (4), of the retaining device (7).

15. Slide according to claim 14, wherein the latching hook (8) has an undercut (13), which has an obliquely extending engagement edge (14) for engagement with a counter latch element (9), and
a rotation axle (10) arranged offset from the undercut, the engagement edge being orientated tangential to the rotation axle (10) in such a way that rotation of the latching hook (8) about the rotation axle brings about displacement of the engagement edge (14) along the oblique extension, and the latching hook (8) can be released from engagement with the counter latch element (9) without a translational relative movement of the slide.

## Revendications

1. Dispositif de fermeture d'ouvertures de bâtiment (1), comprenant :
un rail de guidage (2) ;
un coulisseau (4) conçu pour guider le coulissement d'une première paroi coulissante (3) conçue pour coulisser horizontalement le long du rail de guidage (2) ;
un taquet d'entraînement (5) pour entraîner horizontalement, par transmission de force, une seconde paroi coulissante (6) pouvant coulisser parallèlement le long du rail de guidage ; et
un dispositif de retenue (7) pour retenir le coulisseau (4) dans une position prédéterminée le long du rail de guidage (2), dans lequel le taquet d'entraînement (5) est conçu comme une partie d'actionnement du dispositif de retenue (7) verticalement mobile par rapport au coulisseau (4).

2. Dispositif selon la revendication 1,
**caractérisé en ce**
**que** le dispositif de retenue (7) comprend un crochet d'encliquetage (8) monté mobile qui peut être actionné au moyen du taquet d'entraînement (5) et est conçu pour venir en prise avec un élément d'encliquetage complémentaire (9) fixe.

3. Dispositif selon la revendication 2,
**caractérisé en ce**
**que** le taquet d'entraînement (5) est couplé au crochet d'encliquetage (8), en particulier par l'intermédiaire d'un trou taraudé (11), et le crochet d'encliquetage peut tourner autour d'un axe de rotation (10) par un mouvement vertical du taquet d'entraînement (5) et peut en particulier tourner sous la précontrainte d'un ressort.

4. Dispositif selon la revendication 3,
**caractérisé en ce**
**que** l'axe de rotation (10) est agencé de manière verticalement décalée par rapport au crochet d'encliquetage (8) .

5. Dispositif selon la revendication 4,
**caractérisé en ce**
**que** le crochet d'encliquetage (8) comprend une contre-dépouille (13) ayant un bord de prise incliné (14) pour venir en prise avec l'élément d'encliquetage complémentaire (9), dans lequel le bord de prise (14) est orienté tangentiellement à l'axe de rotation (10), de sorte qu'une rotation du crochet d'encliquetage (8) autour de l'axe de rotation entraîne un déplacement du bord de prise (14) sensiblement le long du trajet incliné et le crochet d'encliquetage (8) peut être libéré d'une prise avec l'élément d'encliquetage complémentaire (9) sans mouvement relatif de translation.

6. Dispositif selon l'une des revendications 2 à 5,
**caractérisé en ce**
**que** le crochet d'encliquetage (8) est agencé à une hauteur prédéterminée par rapport à une glissière (29) du rail de guidage (5), dans lequel l'élément d'encliquetage complémentaire (9) comprend un bord d'encliquetage complémentaire (16) et une extension verticale (17) conçue pour venir en contact avec la glissière (29) et pour régler de manière prédéterminée la position du bord d'encliquetage complémentaire (16) au niveau du crochet d'encliquetage (8) .

7. Dispositif selon l'une des revendications 2 à 6,
**caractérisé en ce**
**que** le coulisseau (4) comprend une partie de couplage (18) pour coupler le dispositif de retenue (7), dans lequel le crochet d'encliquetage (8) est monté dans un logement (19) du dispositif de retenue (7) qui est couplé à la partie de couplage (18) du coulisseau (4) dans une direction horizontale de manière à transmettre une force et est en particulier accroché par complémentarité de formes.

8. Dispositif selon l'une des revendications précédentes,
**caractérisé en ce**
**que** le taquet d'entraînement (5) comprend un tenon (21) s'étendant dans une coulisse verticale (20), lequel tenon est couplé au dispositif de retenue (7), en particulier au crochet d'encliquetage (8), dans lequel le taquet d'entraînement (5) comprend en particulier une gaine d'amortissement (22) du tenon (21), dans lequel la gaine (22) recouvre la coulisse (20) dans chaque position du tenon (21) de manière invisible depuis l'extérieur.

9. Dispositif selon l'une des revendications 2 à 8 précédentes,
**caractérisé en ce**
**que** l'élément d'encliquetage complémentaire (9) est agencé de manière encastrée dans un profilé de fermeture latéral vertical (23) qui reçoit latéralement la première paroi coulissante (3) dans un état fermé et est en particulier ancré dans celui-ci par complémentarité de formes.

10. Procédé de fabrication d'un dispositif (1) destiné à fermer des ouvertures de bâtiment (30) selon l'une des revendications précédentes, comprenant les étapes de :
fournir un coulisseau (4) conçu pour guider le coulissement d'une paroi coulissante (3), un taquet d'entraînement conçu pour entraîner horizontalement, par transmission de force, une paroi coulissante (6) pouvant coulisser parallèlement, et un dispositif de retenue (7) pour retenir le coulisseau (4) ;
coupler le dispositif de retenue (7) au coulisseau (4) ; et
coupler le taquet d'entraînement (5) au dispositif de retenue (7) comme une partie d'actionnement du dispositif de retenue (7) verticalement mobile par rapport au coulisseau (4).

11. Procédé selon la revendication 10,
**caractérisé en ce**
**que** le dispositif de retenue (7) comprend un crochet d'encliquetage (8) monté mobile, qui peut être actionné au moyen du taquet d'entraînement (5) et est conçu pour venir en prise dans un élément d'encliquetage complémentaire (9), dans lequel l'élément d'encliquetage complémentaire est encastré dans un profilé de fermeture latéral vertical (23) délimitant le dispositif et est en particulier ancré dans celui-ci par complémentarité de formes.

12. Procédé selon la revendication 11,
**caractérisé en ce**
**que** le profilé de fermeture latéral est placé sur un rail de guidage horizontal (2) guidant le coulisseau, dans lequel le crochet d'encliquetage (8) est agencé à une hauteur prédéterminée par rapport à une glissière (29) du rail de guidage (2), dans lequel l'élément d'encliquetage complémentaire (9) comprend un bord d'encliquetage complémentaire (16) et une extension verticale (17) qui est en contact avec la glissière (29) pour régler de manière prédéterminée la position du bord d'encliquetage complémentaire (16) au niveau du crochet d'encliquetage (8) .

13. Utilisation d'un taquet d'entraînement (5) conçu pour entraîner horizontalement, par transmission de force, une paroi coulissante (6), comme une partie d'actionnement verticalement mobile d'un dispositif de retenue (7) conçu pour retenir un coulisseau (4) dans une position prédéterminée le long d'un rail de guidage (2).

14. Coulisseau (4) destiné à guider le coulissement d'une paroi coulissante (3) le long d'un rail de guidage (2) pour un dispositif (1) de fermeture d'ouvertures de bâtiment selon l'une des revendications 1 à 10, comprenant :
un taquet d'entraînement (5) pour entraîner horizontalement, par transmission de force, une paroi coulissante supplémentaire (6) ;
un dispositif de retenue (7) pour retenir le coulisseau (4) dans une position prédéterminée le long du rail de guidage (2), dans lequel le dispositif de retenue (7) comprend un crochet d'encliquetage (8) monté mobile, et dans lequel le taquet d'entraînement (5) est conçu comme une partie d'actionnement verticalement mobile du dispositif de retenue (7) par rapport au coulisseau (4) pour actionner le crochet d'encliquetage.

15. Coulisseau selon la revendication 14, dans lequel le crochet d'encliquetage (8) comprend une contre-dépouille (13) ayant un bord d'encliquetage incliné (14) pour venir en prise avec un élément d'encliquetage complémentaire (9), et
un axe de rotation (10) agencé de manière décalée par rapport à la contre-dépouille, dans lequel le bord de prise est orienté tangentiellement à l'axe de rotation (10) de sorte qu'une rotation du crochet d'encliquetage (8) autour de l'axe de rotation entraîne un déplacement du bord de prise (14) le long du trajet incliné et le crochet d'encliquetage (8) peut être libéré d'une prise avec l'élément d'encliquetage complémentaire (9) sans mouvement relatif de translation du coulisseau.
